# EUROPÄISCHE PATENTSCHRIFT

(11) **EP 1 207 106 B1**
(45) Veröffentlichungstag und Bekanntmachung des Hinweises auf die Patenterteilung: **18.08.2004**
(21) Anmeldenummer: 01125108.9
(22) Anmeldetag: 23.10.2001
(51) Int. Cl.: B65B 19/32

(54) **Verfahren und Vorrichtung zum Prüfen von Zigaretten**
Method and apparatus for inspecting cigarettes
Procédé et appareil pour inspecter des cigarettes

(30) Priorität: 17.11.2000 DE 10057329
(43) Veröffentlichungstag der Anmeldung: 22.05.2002
(73) Patentinhaber: Focke & Co. (GmbH & Co.), 27283 Verden (DE)
(72) Erfinder: Focke, Heinz, 27283 Verden (DE); Czarnotta, Michael, 28279 Bremen (DE)
(74) Vertreter: Bolte, Erich, Dipl.-Ing.

(56) Entgegenhaltungen:
- EP-A- 0 518 141
- EP-A- 0 843 974
- DE-A- 19 753 333
- US-A- 4 511 045
- US-A- 4 907 607
- US-A- 5 127 737

## Beschreibung

Die Erfindung betrifft ein Verfahren zum Prüfen von Zigarettengruppen hinsichtlich korrekter Ausbildung mit Hilfe von optoelektronischen Prüforganen, an denen die Zigarettengruppe als Einheit vorbeibewegt wird mit den Prüforganen zugekehrten Zigarettenenden und die vorzugsweise mit einer zentralen Rechnereinheit verbunden sind. Weiterhin betrifft die Erfindung eine Vorrichtung zur Durchführung des Verfahrens.

Bei der Verpackung von Zigaretten werden Zigarettengruppen gebildet entsprechend dem Inhalt einer Zigarettenpackung. Es geht darum, die korrekte Zusammensetzung der Zigarettengruppen als Inhalt einer Zigarettenpackung kurzfristig und zuverlässig hinsichtlich der korrekten Anzahl und Positionierung innerhalb der Zigarettengruppe zu überprüfen.

Der Erfindung liegt die Aufgabe zugrunde, Maßnahmen zur Prüfung von Zigarettengruppen vorzuschlagen, durch die mit Hilfe einfacher, zuverlässiger Prüforgane eine Überprüfung während kurzer Prüftakte möglich ist.

Zur Lösung dieser Aufgabe ist das erfindungsgemäße Verfahren dadurch gekennzeichnet, dass auf der einen Seite der Zigarettengruppe mindestens ein Sender für Prüfstrahlen, insbesondere eine Lichtquelle zur Erzeugung von Prüflicht und auf der gegenüberliegenden Seite derselben Zigarettengruppe ein Empfänger für den Prüfstrahl, insbesondere ein lichtempfindlicher Empfänger angeordnet sind, wobei der Prüfstrahl bzw. das Prüflicht in Längsrichtung der Zigaretten gerichtet ist.

Zur Lösung der Aufgabe ist die erfindungsgemäße Vorrichtung durch die Merkmale des Anspruchs 5 gekennzeichnet.

Die Überprüfung der Zigarettengruppe auf Vollständigkeit und korrekte Formation erfolgt demnach unter Anwendung des Durchlichtprinzips nach Art einer Lichtschranke. Bei fehlender Zigarette innerhalb der Zigarettengruppe kann im Bereich der entstehenden Lücke der Prüfstrahl bzw. das Prüflicht ungehindert durch die Zigarettengruppe in Längsrichtung der Zigaretten hindurchgelangen zum gegenüberliegenden Empfänger.

Als Lichtquelle kommt eine (einzelne) Lampe in Betracht. Vorzugsweise wird aber eine Mehrzahl von über die der Zigarettengruppe entsprechende Fläche verteilten Lichtquellen eingesetzt, insbesondere Leuchtdioden.

Als Empfänger für das Prüflicht ist erfindungsgemäß eine CCD-Kamera vorgesehen. Diese kann flächengenau unterschiedliche Lichtwerte erkennen und daraus die Formation der Zigarettengruppe erkennen.

Alternativ können erfindungsgemäß auf der Empfängerseite lichtempfindliche Sensoren positioniert sein, insbesondere Fotodioden. Zweckmäßigerweise sind mehrere Fotodioden in einem der Zigarettengruppe entsprechenden Bereich verteilt angeordnet.

Eine Besonderheit der Erfindung besteht darin, gleichzeitig bei einer Zigarettengruppe die korrekte Anzahl und Formation der Zigaretten und darüber hinaus die Zigarettenenden zu überprüfen, insbesondere das Vorhandensein und/oder die korrekte Ausbildung von (Zigaretten-)Filtern. Dabei wird so vorgegangen, dass die Zigarettengruppe nach dem Durchlichtprinzip und die Filter nach dem Reflexionsprinzip überprüft werden, wobei im Bereich der Empfänger von Prüflicht Lichtquellen angeordnet sind, die reflektierendes Licht auf die zugekehrten Zigarettenenden richten. Zweckmäßigerweise wird das Durchlicht und das Reflexionslicht von denselben Prüforganen aufgenommen, insbesondere von einer CCD-Kamera, die auf Helligkeitsunterschiede sensibel reagiert und auf diese Weise das Fehlen einer Zigarette und die Ausgestaltung bzw. das Vorhandensein der Filter exakt identifizieren kann.

Weitere Einzelheiten der Prüfung von Zigarettengruppen werden nachfolgend anhand der in den Zeichnungen dargestellten Ausführungsbeispiele näher erläutert. Es zeigt:
- Fig. 1: einen Bereich einer Zigaretten-Verpackungsmaschine in schematischer Seitenansicht,
- Fig. 2: einen Ausschnitt eines Förderers für Zigarettengruppen der Verpackungsmaschine gemäß Fig. 1, in vergrößertem Maßstab,
- Fig. 3: eine Zigarettengruppe in korrekter Ausbildung,
- Fig. 4: eine fehlerhaft ausgebildete Zigarettengruppe,
- Fig. 5: den Ausschnitt gemäß Fig. 2 in Draufsicht V,
- Fig. 6: eine Darstellung analog Fig. 5 für ein anderes Ausführungsbeispiel,
- Fig. 7: ein Prüforgan, nämlich eine Sendereinheit in Draufsicht entsprechend Sichtebene VII-VII in Fig. 5,
- Fig. 8: eine Einzelheit einer Empfängereinheit in Draufsicht entsprechend Sichtebene VIII-VIII in Fig. 6,
- Fig. 9: eine Darstellung analog Fig. 7 eines anderen Ausführungsbeispiels einer Sendereinheit,
- Fig. 10: eine Darstellung analog Fig. 5 und Fig. 6 eines weiteren Ausführungsbeispiels einer Prüfeinrichtung für Zigarettengruppen,
- Fig. 11: eine Draufsicht auf ein Prüforgan in der Sichtebene XI-XI der Fig. 10,
- Fig. 12: eine grafische Darstellung zum Prüfverfahren.

In den Zeichnungen ist die Prüfung von Zigaretten 10 bzw. Zigarettengruppen 11 im Zusammenhang mit einer Zigaretten-Verpackungsmaschine gezeigt, nämlich mit einem Weichpacker zur Herstellung von Zigarettenpackungen des Typs Weichbecher. Fig. 1 zeigt schematisch ein Zigarettenmagazin 12, einen Förderer für Zigarettengruppen 11, nämlich eine Taschenkette 13, einen Faltrevolver 14, einen Trockenrevolver 15 und einen Packungsförderer 16 zum Abtransport der fertigen Packungen 17.

Das Zigarettenmagazin 12 bildet einen begrenzten Zigarettenvorrat. Unten werden im Bereich von Zigaretten-Schächten die Zigarettengruppen 11 dem Zigarettenmagazin 12 entnommen, und zwar durch Ausschub einer der Zigarettengruppe 11 entsprechenden Anzahl von Zigaretten 10 aus den Zigaretten-Schächten unmittelbar in eine benachbarte Tasche 18 der Taschenkette 13. Die Taschen 18 sind über quergerichtete Gelenke 19 zur Bildung der Taschenkette 13 miteinander verbunden. Jede Tasche 18 enthält eine an beiden Seiten offene Kammer 20, in der die Zigarettengruppe 11 Aufnahme findet. Der Innenraum der Kammer 20 ist an die Außenabmessungen der Zigarettengruppe 11 angepasst. Zigarettenenden 21 sind an beiden Seiten der Taschenkette 13 frei sichtbar.

Ein bevorzugtes Beispiel für eine korrekte Zigarettengruppe 11 ergibt sich aus Fig. 3. Die Zigaretten 10 sind in drei Reihen angeordnet. Die beiden äußeren Reihen bestehen jeweils aus sieben Zigaretten 10, die mittlere Reihe aus sechs. Die Zigaretten der mittleren Reihe sind versetzt, also in "Sattellage" zu den äußeren Reihen positioniert.

Fig. 4 zeigt ebenfalls eine Kammer 20 mit einer unvollständigen Zigarettengruppe 11. In der äußeren bzw. oberen Reihe und in der mittleren Reihe fehlt jeweils eine Zigarette 10. Dieser Mangel der Zigarettengruppe 11 wird bei der Prüfung festgestellt, und zwar mit Hilfe von Prüflicht, welches in Längsrichtung der Zigaretten 10 durch die Zigarettengruppe 11 hindurchgeleitet wird. Das empfangene Prüflicht lässt aufgrund von Bereichen unterschiedlicher Helligkeit Rückschlüsse auf die Formation der Zigarettengruppe 11 zu.

Die Prüfung der Zigarettengruppen 11 wird im Bereich eines Förderers durchgeführt, und zwar im Bereich der Taschenkette 13. Bei dem vorliegenden Ausführungsbeispiel ist im Bereich eines Untertrums der Taschenkette 13 im Anschluss an das Zigarettenmagazin 12 eine Prüfstation 22 eingerichtet. Diese besteht aus einem Sender auf einen Seite der Bewegungsbahn der Zigarettengruppen 11 und aus einem Empfänger an der gegenüberliegenden Seite. Dieser ist mit einer Rechnereinheit zur Auswertung des Prüfergebnisses verbunden. Als Sender dient eine Lichtquelle, die homogenes Licht auf die zugekehrte Seite der Zigarettengruppe 11, also auf die zugekehrten Zigarettenenden 21 richtet. Sender und Empfänger können, wie gezeigt, in verschiedener Weise ausgebildet sein.

Bei dem Ausführungsbeispiel der Fig. 5 weist der Sender 23 eine Mehrzahl von Leuchtdioden 24 auf. Fig. 7 zeigt den Sender 23 gemäß Fig. 5 in Ansicht. An einer rechteckigen Halterung 25 sind die Leuchtdioden 24 angebracht, und zwar bei diesem Beispiel in ungleichförmiger Verteilung. Es sind im mittleren Bereich drei parallele Reihen von Leuchtdioden 24 vorgesehen. Seitlich, also an den Randbereichen, ist eine größere Anzahl von Leuchtdioden 24 in größerer Dichte positioniert, nämlich zwei aufrechte, eng beieinander liegende Reihen.

Eine Alternative für die Ausbildung eines derartigen Senders 23 zeigt Fig. 9 im Zusammenhang mit dem Ausführungsbeispiel gemäß Fig. 6. Hier sind Leuchtdioden 24 in enger Formation regelmäßig verteilt über die Halterung 25, nämlich in vier ausgerichteten Reihen.

Die mit Leuchtdioden 24 besetzte Fläche des Senders 23 entspricht im Wesentlichen der zugekehrten Fläche der Zigarettengruppe 11 bzw. der Zigarettenenden 21, so dass Licht in einer der Gruppierung der Leuchtdioden 24 entsprechenden Intensität und Verteilung auf die Zigaretten 10 gerichtet wird. Die Halterung 25 ist an einem Gehäuse 26 angebracht. Ein Anschlusskabel 27 versorgt den Sender 23 mit Energie.

Auf der zum Sender 23 gegenüberliegenden Seite des Förderers bzw. der Taschenkette 13 befindet sich ein Empfänger 28. Auch dieser kann unterschiedlich ausgebildet sein. Der Empfänger 28 nimmt das durch die Tasche 18 bzw. durch die Zigarettengruppe 11 hindurchtretende Prüflicht auf und wertet es aus. Der Empfänger 28 ist so ausgebildet, dass Bereiche unterschiedlicher Helligkeit erkannt und identifiziert bzw. zugeordnet werden können. Es kann deshalb das Fehlen von Zigaretten 10 grundsätzlich, aber auch unter räumlicher Zuordnung erkannt werden.

Fig. 5 zeigt einen Empfänger 28, der auf unterschiedliche Lichtbereiche besonders empfindlich und damit exakt reagieren kann. Es handelt sich dabei um eine CCD-Kamera 29. Diese empfängt das von dem Sender 23 bzw. den Leuchtdioden 24 auf der gegenüberliegenden Seite abgegebene Licht, wobei fehlende Zigaretten aufgrund höherer Lichtintensität erkannt werden.

Alternativ zur CCD-Kamera 29 kann der Empfänger 28 mit lichtempfindlichen Halbleitern bestückt sein, nämlich mit Fotodioden 30. Diese sind an einer Halterung bzw. Platine 31 angebracht, analog zur Ausgestaltung der Sender 23 mit Leuchtdioden 24. Es ist nicht erforderlich, dass die Anzahl der Fotodioden 30 auf der Seite des Empfängers 28 hinsichtlich der Anzahl und Positionierung mit den Leuchtdioden 24 des gegenüberliegenden Senders 23 übereinstimmen. Bei dem Ausführungsbeispiel gemäß Fig. 6 bzw. Fig. 8 sind beispielsweise zwei Reihen von Fotodioden 30 mit je fünf vorgesehen. Die Fotodioden 30 müssen sich jedoch im Bereich der Zigarettengruppe 11 befinden.

Die lichtempfindlichen Organe des Empfängers 28 bzw. die Platine 31 sind mit einem Gehäuse 32 verbunden. An dieses schließt eine Leitung 33 an, die zweckmäßigerweise zu einem Zentralrechner führt.

Eine Besonderheit ist das in Fig. 10, Fig. 11 und Fig. 12 gezeigte Ausführungsbeispiel. Es geht um eine Mehrfachprüfung der Zigarettengruppe 11, nämlich hinsichtlich einer Mehrzahl von äußeren Erscheinungsmerkmalen. Bei dem vorliegenden Beispiel wird, wie beschrieben, die Zigarettengruppe 11 hinsichtlich der korrekten Anzahl und Anordnung der Zigaretten 10 überprüft. Zusätzlich werden die Zigarettenenden 21 geprüft, und zwar insbesondere hinsichtlich des Vorhandenseins und/oder der korrekten Ausbildung eines (Zigaretten-)Filters.

Für die Prüfung der Zigarettengruppe 11 sind, wie beschrieben, Sender 23 und Empfänger 28 vorgesehen. Letzterer ist mit einer CCD-Kamera 29 ausgerüstet, wie bei dem Ausführungsbeispiel gemäß Fig. 5.

Im Bereich des Empfängers 28 werden zusätzliche Prüfstrahlen bzw. wird Prüflicht ausgesandt gegen die zugekehrten Zigarettenenden 21. Das Prüflicht wird in diesem Falle von Leuchtdioden 34 abgegeben, die im Bereich des Empfängers 28 angeordnet sind. Eine Besonderheit ist die Anordnung dieser Leuchtdioden 34, die als Kranz die Eintrittsseite bzw. Optik 35 der CCD-Kamera 29 umgeben. Zu diesem Zweck ist ein länglicher Träger 36 vorgesehen, der die Eintrittsseite der CCD-Kamera 29 umgibt und eine längliche, nämlich ovale Öffnung 37 aufweist. Das Licht wird durch die Anordnung der Leuchtdioden 34 verteilt auf die Zigarettenenden 21 gerichtet und von dem gemeinsamen Empfänger 28, nämlich der CCD-Kamera 29 aufgenommen und ausgewertet. Der Träger 36 ist mit einer trichterförmigen Haltefläche 38 für die Leuchtdioden 34 versehen. Das Licht wird so gezielt auf die Zigarettenenden 21 gerichtet.

Der Empfänger 28, in diesem Falle die CCD-Kamera 29, ist geeignet, sehr exakt auf unterschiedliche Farb- oder Helligkeitswerte bzw. Grautöne des Durchlichts und des reflektierten Lichts zu reagieren. Das ausgesandte Licht ist für die unterschiedlichen Prüfmerkmale der Zigaretten 10 abgestimmt, so dass auch das reflektierte Licht einen anderen Helligkeits- bzw. Farbwert hat als das Durchlicht des Senders 23. Fig. 12 zeigt eine Grafik, bei der auf einer senkrechten Achse die Lichtintensität der Sender und demzufolge auch die von dem Empfänger 28 bzw. der CCD-Kamera 29 aufgenommene Intensität des Lichts aufgetragen ist. Ein unterer Bereich 39, also aufgenommenes Licht mit geringer Intensität, ergibt sich bei der Reflexion durch zwar vorhandene aber mangelhaft ausgebildete Filter. Der Empfänger kann demnach bei der Lichtintensität 39 das Vorhandensein fehlerhafter Filter erkennen.

Ein Lichtbereich mit höherer Intensität 40 wird vom Empfänger aufgenommen, wenn (alle) Filter der Zigarettengruppe 11 korrekt ausgebildet sind. Schließlich tritt ein Bereich mit hoher Intensität 41 des Lichts auf, nämlich dann, wenn mindestens eine Zigarette 10 der Zigarettengruppe 11 fehlt und entsprechend intensives Durchlicht vom Sender 23 empfangen wird.

Die Lösung gemäß Fig. 10, 11 kann auch in der Weise ausgeführt werden, dass den einzelnen Prüfmerkmalen als Empfänger Fotodioden zugeordnet sind, die auf unterschiedliche Lichtintensität ansprechen bzw. diese auswerten.

Die Prüfung der Zigaretten wird bei den gezeigten Ausführungsbeispielen während eines Fördertaktes der Taschenkette 13 ausgeführt. Es können auch bei langsamer arbeitenden Prüforganen die Stillstandsphasen der Taschenkette genutzt werden, um die Prüfung durchzuführen. Des Weiteren ist die vorgestellte Lösung auch für die Prüfung von Zigaretten bzw. Zigarettenformationen an anderen Bereichen geeignet, zum Beispiel in den (aufrechten) Zigarettenschächten eines Zigarettenmagazins.

### Bezugszeichenliste:

- 10: Zigarette
- 11: Zigarettengruppe
- 12: Zigarettenmagazin
- 13: Taschenkette
- 14: Faltrevolver
- 15: Trockenrevolver
- 16: Packungsförderer
- 17: Packung
- 18: Tasche
- 19: Gelenk
- 20: Kammer
- 21: Zigarettenende
- 22: Prüfstation
- 23: Sender
- 24: Leuchtdiode
- 25: Halterung
- 26: Gehäuse
- 27: Anschlusskabel
- 28: Empfänger
- 29: CCD-Kamera
- 30: Fotodiode
- 31: Platine
- 32: Gehäuse
- 33: Leitung
- 34: Leuchtdiode
- 35: Optik
- 36: Träger
- 37: Öffnung
- 38: Haltefläche
- 39: Intensität
- 40: Intensität
- 41: Intensität

## Patentansprüche

1. Verfahren zum Prüfen von Zigarettengruppen (11) hinsichtlich korrekter Ausbildung mit Hilfe von optoelektronischen Prüforganen, an denen die Zigarettengruppe (11) als Einheit vorbeibewegt wird, mit den Prüforganen zugekehrten Zigarettenenden (21) und die vorzugsweise mit einem zentralen Rechner verbunden sind, **dadurch gekennzeichnet, dass** auf der einen Seite der Zigarettengruppe (11) mindestens ein Sender (23) zum Aussenden von Prüfstrahlen, insbesondere eine Lichtquelle zur Erzeugung von Prüflicht und auf der gegenüberliegenden Seite derselben Zigarettengruppe (11) ein Empfänger (28) für die Prüfstrahlen des Senders (23), insbesondere ein lichtempfindlicher Empfänger (28) angeordnet ist, wobei der Prüfstrahl bzw. das Prüflicht in Längsrichtung der Zigaretten (10) gerichtet ist.

2. Verfahren nach Anspruch 1, **dadurch gekennzeichnet, dass** die durch die Zigarettenenden (21) der Zigarettengruppe (11) gebildete Fläche von dem Empfänger (28) in Bezug auf empfangene Prüfstrahlen, insbesondere Prüflicht, erfasst wird und dass Bereiche höherer Intensität bzw. Helligkeit des Prüflichts als Lücke aufgrund fehlender Zigarette (10) in der Zigarettengruppe (11) erkannt wird.

3. Verfahren nach Anspruch 1 oder 2, **dadurch gekennzeichnet, dass** mehrere optisch erfassbare Merkmale der Zigarettengruppe (11) bzw. der einzelnen Zigaretten (10) gleichzeitig geprüft werden mit Hilfe von Durchlicht einerseits und Lichtreflexion andererseits, wobei der Empfänger (28) auf Helligkeitswerte bzw. Grautöne des empfangenen Prüflichts reagiert und diese unterschiedlichen Merkmalen hinsichtlich des äußeren Erscheinungsbildes der Zigarettengruppe (11) zuordnet.

4. Verfahren nach Anspruch 3, **dadurch gekennzeichnet, dass** das Vorhandensein und/oder die korrekte Ausbildung von Zigaretten-Fittern mittels Reflexion von Prüflicht festgestellt wird, wobei fehlenden Filtem bzw. mangelhaft ausgebildeten Filtern ein geringerer Helligkeitswert oder Grauton zugeordnet ist als korrekt ausgebildeten bzw. vorhandenen Filtern und wobei weiterhin das von den. Zigarettenenden (21) reflektierte Licht eine geringere Helligkeit bzw. Lichtintensität aufweist als das Durchlicht bei fehlender Zigarette (10) einer Zigarettengruppe (11).

5. Vorrichtung zum Prüfen von Zigarettengruppen (11) hinsichtlich korrekter Ausbildung mit Hilfe von optoelektronischen Prüforganen, die im Bereich einer Prüfstation (22) positioniert sind und an denen die Zigarettengruppen durch einen Förderer, insbesondere eine Taschenkette (13), vorbeibewegbar sind, **gekennzeichnet durch** folgende Merkmale:
a) im Bereich der Prüfstation (22) ist auf der einen Seite des Zigarettenförderers bzw. der Taschenkette (13) mindestens ein Sender (23) für die Versendung von Prüfstrahlen, insbesondere Prüflich und auf der gegenüberliegend en Seite ein Empfänger (28) für die Aufnahme der Prüfstrahlen bzw. des Prüflichts angeordnet,
b) die **durch** den Sender abgegebenen Prüfstrählen, insbesondere Prüflicht, sind in Längsrichtung der Zigaretten (10) **durch** die Zigarettengruppe (11) hindurchleitbar,
c) der Empfänger (28) ist mit optoelektronischen Sensoren ausgestattet, die Bereiche unterschiedlicher Intensität von Prüfstrahlen, insbesondere Prüflicht, erfassen und räumlich zuordnen.

6. Vorrichtung nach Anspruch 5, **dadurch gekennzeichnet, dass** der Empfänger (28) eine auf die zugekehrten Zigarettenenden (21) der Zigarettengruppe (11) gerichtete CCD-Kamera ist, die vorzugsweise mit einer zentralen Auswerteeinheit verbunden ist.

7. Vorrichtung nach Anspruch 5, **dadurch gekennzeichnet, dass** im Bereich des Empfängers (28) eine Mehrzahl von lichtempfindlichen Sensoren positioniert ist, insbesondere Fotodioden (30), wobei diese über einen der Formation der Zigarettengruppe (11) entsprechenden Bereich verteilt sind.

8. Vorrichtung nach Anspruch 7, **dadurch gekennzeichnet, dass** der Sender (23) eine Lichtquelle ist, vorzugsweise mit einer Mehrzahl von über den Bereich der Zigarettengruppe (11) bzw. der Zigarettenenden (21) verteilten Leuchtdioden (24).

9. Vorrichtung nach Anspruch 8, **dadurch gekennzeichnet, dass** im Bereich des Senders (23) die Leuchtdioden (24) ungleichförmig über die durch die Zigarettengruppe (11) definierte Fläche verteilt sind, insbesondere derart, dass in seitlichen Bereichen eine größere Anzahl bzw. eine größere Dichte an Leuchtdioden (24) gegeben ist.

10. Vorrichtung nach Anspruch 5 oder einem der weiteren Ansprüche, **dadurch gekennzeichnet, dass** zugleich mit der Zigarettengruppe (11) die Zigarettenenden (21) hinsichtlich korrekter Ausbildung überprüfbar sind, insbesondere Zigaretten-Filter, wobei die Zigarettenenden (21) durch zusätzliche optoelektronische Sensoren nach dem Reflexionsprinzip prüfbar sind, insbesondere derart, dass im Bereich des Empfängers (28) zusätzliche Lichtquellen, insbesondere Leuchtdioden (34) positioniert sind, die Prüflicht auf die Zigarettenenden (21) richten, wobei reflektiertes Licht von gesonderten Empfängern oder von den für die Prüfung der Zigarettengruppe (11) installierten Empfängern aufgenommen wird.

11. Vorrichtung nach Anspruch 10, **dadurch gekennzeichnet, dass** im Bereich des Empfängers (28) eine Anzahl von Leuchtdioden (34) entsprechend der Formation der Zigarettengruppe (10) verteilt positioniert ist, vorzugsweise entlang einer ringförmigen bzw. ovalen Positionierung und dass das von den Zigarettenenden (21) reflektierte Licht von einer mittig angeordneten CCD-Kamera (29) aufnehmbar ist, vorzugsweise gleichzeitig mit dem Durchlicht aufgrund des gegenüberliegenden Senders (23).

12. Vorrichtung nach Anspruch 10 oder 11, **dadurch gekennzeichnet, dass** der Empfänger (28), insbesondere die CCD-Kamera (29) auf unterschiedliche Lichtintensität bzw. Grautöne des empfangenen Prüflichts eingestellt ist, insbesondere derart, dass eine geringere Lichtintensität einem fehlenden oder unkorrekt ausgebildeten Filter einer Zigarette (10), eine höhere bzw. mittlere Lichtintensität vorhandenen, korrekten Filtern der Zigarettengruppe (11) und eine nochmals höhere Lichtintensität dem Durchlicht zur Prüfung der Zigarettengruppe (11) auf Vollständigkeit zugeordnet ist.

## Claims

1. Method of testing cigarette groups (11) for correct formation with the aid of optoelectronic testing elements, past which the cigarette group (11) is moved as a unit, with the cigarette ends (21) facing the testing elements, and which are preferably connected to a central computer, **characterized in that** at least one transmitter (23) for transmitting testing beams, in particular a light source for producing testing light, is arranged on one side of the cigarette group (11), and a receiver (28) for receiving the testing beams from the transmitter (23), in particular a light-sensitive receiver (28), is arranged on the opposite side of the same cigarette group (11), the testing beam or the testing light being directed in the longitudinal direction of the cigarettes (10).

2. Method according to Claim 1, **characterized in that** the surface formed by the cigarette ends (21) of the cigarette group (11) is detected by the receiver (28) in respect of testing beams, in particular testing light, received, and **in that** regions of higher intensity or brightness of the testing light are detected as a gap on account of a cigarette (10) being absent from the cigarette group (11).

3. Method according to Claim 1 or 2, **characterized in that** a number of optically detectable features of the cigarette group (11) or the individual cigarettes (10) are tested simultaneously with the aid of transmitted light, on the one hand, and light reflection, on the other hand, the receiver (28) reacting to brightness values or grey tones of the testing light received and assigning the same to different features in respect of the outward appearance of the cigarette group (11).

4. Method according to Claim 3, **characterized in that** the presence and/or the correct formation of cigarette filters is established by means of reflection of testing light, absent filters or defectively formed filters being assigned a lower brightness value or grey tone than correctly formed or present filters, and the light reflected by the cigarette ends (21) also having a lower level of brightness or light intensity than the transmitted light in the case of a cigarette (10) being absent from a cigarette group (11).

5. Apparatus for testing cigarette groups (11) for correct formation with the aid of optoelectronic testing elements which are positioned in the region of a testing station (22) and past which the cigarette groups can be moved by a conveyor, in particular a pocket chain (13), **characterized by** the following features:
a) in the region of the testing station (22), at least one transmitter (23) for transmitting testing beams, in particular testing light, is arranged on one side of the cigarette conveyor or of the pocket chain (13) and a receiver (28) for picking up the testing beams or the testing light is arranged on the opposite side,
b) the testing beams, in particular testing light, emitted by the transmitter can be directed through the cigarette group (11) in the longitudinal direction of the cigarettes (10),
c) the receiver (28) is equipped with optoelectronic sensors which detect the regions of different intensity of testing beams, in particular testing light, and establish their spatial positions.

6. Apparatus according to Claim 5, **characterized in that** the receiver (28) is a CCD camera which is directed towards the facing cigarette ends (21) of the cigarette group (11) and is preferably connected to a central evaluation unit.

7. Apparatus according Claim 5, **characterized in that** a plurality of light-sensitive sensors, in particular photodiodes (30), are positioned in the region of the receiver (28), these sensors or photodiodes being distributed over a region which corresponds to the formation of the cigarette group (11).

8. Apparatus according to Claim 7, **characterized in that** the transmitter (23) is a light source, preferably with a plurality of light diodes (24) distributed over the region of the cigarette group (11) and/or of the cigarette ends (21).

9. Apparatus according to Claim 8, **characterized in that**, in the region of the transmitter (23), the light diodes (24) are distributed irregularly over the surface defined by the cigarette group (11), in particular such that a larger number or a greater density of light diodes (24) is provided in lateral regions.

10. Apparatus according to Claim 5 or one of the further claims, **characterized in that** the cigarette ends (21), in particular cigarette filters, can be checked for correct formation at the same time as the cigarette group (11), it being possible for the cigarette ends (21) to be tested by additional optoelectronic sensors in accordance with the reflection principle, in particular such that positioned in the region of the receiver (28) are additional light sources, in particular light diodes (34), which direct testing light onto the cigarette ends (21), reflected light being picked up by separate receivers or by the receivers installed for testing the cigarette group (11).

11. Apparatus according to Claim 10, **characterized in that**, in the region of the receiver (28), a number of light diodes (34) are distributed in accordance with the formation of the cigarette group (11), preferably along an annular or oval positioning path, and **in that** the light reflected by the cigarette ends (21) can be picked up by a centrally arranged CCD camera (29), preferably at the same time as the transmitted light on account of the transmitter (23) located opposite.

12. Apparatus according to Claim 10 or 11, **characterized in that** the receiver (28), in particular the CCD camera (29), is set to different light intensity or grey tones of the testing light received, in particular such that a relatively low light intensity is assigned to an absent or incorrectly formed filter of a cigarette (10), a higher or average light intensity is assigned to present, correct filters of the cigarette group (11) and an even higher light intensity is assigned to the transmitted light for testing the cigarette group (11) for completeness.

## Revendications

1. Procédé de contrôle de groupes de cigarettes (11) en ce qui concerne leur forme correcte à l'aide d'organes optoélectroniques de contrôle devant lesquels le groupe de cigarettes (11) passe d'un seul bloc avec les bouts (21) des cigarettes dirigés vers les par le fait que sur un côté du groupe de cigarettes (11) est placé au organes de contrôle, et qui sont de préférence reliés à un calculateur central, caractérisé moins un émetteur (23) pour l'émission de rayons de contrôle, en particulier une source lumineuse pour la production de lumière de contrôle, et sur le côté opposé du même groupe de cigarettes (11) est placé un récepteur (28) pour la réception des rayons de contrôle émis par l'émetteur (23), en particulier un récepteur photosensible (28), le faisceau de contrôle ou la lumière de contrôle étant dirigé dans la direction longitudinale des cigarettes (10).

2. Procédé selon la revendication 1, **caractérisé par le fait que** la surface formée par les bouts (21) des cigarettes du groupe de cigarettes (11) est saisie par le récepteur (28) en ce qui concerne les rayons de contrôle, en particulier la lumière de contrôle, reçus, et que les parties de plus haute intensité de la lumière de contrôle sont reconnues comme vide dû à l'absence d'une cigarette (10) dans le groupe de cigarettes (11).

3. Procédé selon l'une des revendications 1 et 2, **caractérisé par le fait que** plusieurs caractéristiques saisissables optiquement du groupe de cigarettes (11) ou des cigarettes individuelles (10) sont contrôlées en même temps à l'aide d'une part de lumière transmise et d'autre part de réflexion de lumière, le récepteur (28) réagissant aux valeurs d'intensité ou de gris de la lumière de contrôle reçue et classant ces différentes caractéristiques en ce qui concerne l'aspect extérieur du groupe de cigarettes (11).

4. Procédé selon la revendication 3, **caractérisé par le fait que** la présence et/ou la forme correcte de bouts-filtres est déterminée par réflexion de lumière de contrôle, à l'absence de bouts-filtres et aux bouts-filtres défectueux étant associée une valeur d'intensité ou de gris inférieure à celle associée aux bouts-filtres présents et de forme correcte, et en outre, la lumière réfléchie par les bouts (21) des cigarettes ayant une intensité inférieure à celle de la lumière transmise en cas d'absence d'une cigarette (10) dans un groupe de cigarettes (11).

5. Dispositif de contrôle de groupes de cigarettes (11) en ce qui concerne leur forme correcte à l'aide d'organes optoélectroniques de contrôle qui sont placés dans la zone d'un poste de contrôle (22) et devant lesquels un transporteur, en particulier une chaîne à poches (13), fait passer les groupes de cigarettes, **caractérisé par** les caractéristiques suivantes :
a) dans la zone du poste de contrôle (22) sont placés, sur un côté du transporteur de cigarettes ou de la chaîne à poches (13), au moins un émetteur (23) pour l'émission de rayons de contrôle, en particulier de lumière de contrôle, et, sur le côté opposé, un récepteur (28) pour la réception des rayons de contrôle ou de la lumière de contrôle,
b) les rayons de contrôle, en particulier la lumière de contrôle, émis par l'émetteur peuvent traverser le groupe de cigarettes (11) dans la direction longitudinale des cigarettes (10),
c) le récepteur (28) est pourvu de capteurs optoélectroniques qui saisissent des parties de différentes intensités des rayons de contrôle, en particulier de la lumière de contrôle, et les classent dans l'espace.

6. Dispositif selon la revendication 5, **caractérisé par le fait que** le récepteur (28) est une caméra à CCD dirigée sur les bouts en regard (21) des cigarettes du groupe de cigarettes (11) qui est de préférence reliée à un organe central d'exploitation.

7. Dispositif selon la revendication 5, **caractérisé par le fait que** dans la zone du récepteur (28) sont placés plusieurs capteurs photosensibles, en particulier des photodiodes (30), ceux-ci étant répartis sur un domaine correspondant à la formation du groupe de cigarettes (11).

8. Dispositif selon la revendication 7, **caractérisé par le fait que** l'émetteur (23) est une source lumineuse, de préférence comportant plusieurs diodes lumineuses (24) réparties sur la zone du groupe de cigarettes (11) ou des bouts (21) des cigarettes.

9. Dispositif selon la revendication 8, **caractérisé par le fait que** dans la zone de l'émetteur (23), les diodes lumineuses (24) sont réparties de manière non uniforme sur la surface définie par le groupe de cigarettes (11), en particulier de façon telle qu'il y ait dans des zones latérales un plus grand nombre ou une plus grande densité de diodes lumineuses (24).

10. Dispositif selon la revendication 5 ou une des autres revendications, **caractérisé par le fait qu'**en même temps que le groupe de cigarettes (11) sont contrôlés en ce qui concerne leur forme correcte les bouts (21) des cigarettes, en particulier des bouts-filtres, les bouts (21) des cigarettes étant contrôlés par des capteurs optoélectroniques supplémentaires suivant le principe de réflexion, en particulier de façon telle que dans la zone du récepteur (28) soient placées des sources lumineuses supplémentaires, en particulier des diodes lumineuses (34), qui dirigent la lumière de contrôle sur les bouts (21) des cigarettes, la lumière réfléchie étant reçue par des récepteurs séparés ou par les récepteurs installés pour le contrôle du groupe de cigarettes (11).

11. Dispositif selon la revendication 10, **caractérisé par le fait que** dans la zone du récepteur (28) sont placées un certain nombre de diodes lumineuses (34) réparties d'après la formation du groupe de cigarettes (11), de préférence le long d'un positionnement circulaire ou ovale, et que la lumière réfléchie par les bouts (21) des cigarettes est reçue par une caméra à CCD (29) placée au milieu, de préférence en même temps que la lumière transmise en raison de l'émetteur opposé (23).

12. Dispositif selon l'une des revendications 10 et 11, **caractérisé par le fait que** le récepteur (28), en particulier la caméra à CCD (29), est réglé à différentes intensités ou valeurs de gris de la lumière de contrôle reçue, en particulier de façon telle qu'une plus faible intensité lumineuse corresponde à l'absence d'un bout-filtre ou à un bout-filtre de forme incorrecte sur une cigarette (10), une intensité lumineuse plus haute ou moyenne corresponde à la présence de bouts-filtres corrects dans le groupe de cigarettes (11), et une intensité lumineuse encore plus haute corresponde à la lumière transmise pour le contrôle de l'état complet du groupe de cigarettes (11).
